# FASCICULE DE BREVET EUROPEEN

(11) **EP 2 870 410 B1**
(45) Date de publication et mention de la délivrance du brevet: **23.08.2017**
(21) Numéro de dépôt: 13732983.5
(22) Date de dépôt: 03.07.2013
(51) Int. Cl.: F23D 14/58, F23D 14/70, F23D 14/02, F23D 14/26

(54) **BRULEUR A GAZ A COMBUSTION DE SURFACE**
GASBRENNER MIT OBERFLÄCHENVERBRENNUNG
SURFACE-COMBUSTION GAS BURNER

(30) Priorité: 05.07.2012 FR 1256467
(43) Date de publication de la demande: 13.05.2015
(73) Titulaire: SERMETA, 29600 Morlaix (FR)
(72) Inventeur: LE MER, Joseph, F-29252 Plouezoch (FR)
(74) Mandataire: Regimbeau
(86) Numéro de dépôt international: PCT/EP2013/064058
(87) Numéro de publication internationale: WO 2014/006103

(56) Documents cités:
- EP-A2- 0 773 404
- EP-A2- 2 037 175
- DE-A1- 1 529 217
- FR-A- 1 460 836
- FR-A1- 2 026 995
- GB-A- 2 448 397
- US-B1- 6 428 313

## Description

L'invention se situe dans le domaine des brûleurs à gaz à combustion de surface.

Par le terme "brûleur à gaz", on désigne un brûleur alimenté en fait par un pré-mélange air/gaz. Dans la suite de la description et des revendications, le terme "gaz", utilisé à des fins de simplification, désigne en fait un pré-mélange air/gaz.

Un brûleur dit "à combustion de surface" désigne, par opposition à un brûleur à flamme torche, un brûleur dans lequel la combustion s'effectue sur une surface de combustion ou grille de combustion, au travers de laquelle le mélange air/gaz est amené sous pression.

Ce type de brûleur trouve une application particulière mais non limitative dans les chaudières à gaz. Le brûleur génère des gaz de combustion qui réchauffent l'échangeur de chaleur parcouru par le fluide à réchauffer.

Dans ce type de brûleur à gaz, la performance d'accrochage de la flamme sur la surface de combustion conditionne la qualité de la combustion du combustible utilisé (ici le gaz), ainsi que la plage de variation de puissance de ce brûleur.

Par ailleurs, de la performance d'un brûleur à accrocher sa flamme, de la forme du brûleur, et du volume de l'enceinte (ou du foyer) dans lequel se produit la combustion, dépend la qualité de cette combustion, c'est-à-dire le rejet plus ou moins important de gaz polluants dans l'atmosphère.

Par "accrochage de flamme", on désigne la capacité de la base de la flamme à rester à proximité de la surface de combustion.

On connaît déjà, d'après l'état de la technique, deux types de brûleur à combustion de surface très répandus.

Le premier type de brûleur comprend une surface de combustion (ou grille de combustion), constituée d'une tôle d'acier inoxydable perforée de divers trous plus ou moins petits ainsi que de fentes de dimensions variables. Un tel brûleur est par exemple de forme cylindrique. L'association particulière de zones de petits trous avec des zones de fentes dont les sections sont donc plus importantes, permet d'accrocher la flamme de façon correcte, mais uniquement pour une plage très faible de variation de puissance, c'est-à-dire de l'ordre de 1 à 3.

Ce type de brûleur présente les inconvénients mentionnés ci-après.

Lorsque ce brûleur est utilisé à basse puissance, c'est-à-dire avec un faible débit d'introduction du pré-mélange air/gaz, sa surface subit une très forte augmentation de température, (de plusieurs centaines de degrés), liée au contact de la flamme avec la tôle, ce qui provoque des rentrées de flamme à l'intérieur du brûleur, et peut même aboutir à la destruction de celui-ci.

Inversement, lorsque ce brûleur est utilisé à forte puissance, il existe un risque de décollement de la flamme de la surface du brûleur, ce qui se produit lorsque la vitesse de sortie du gaz est nettement supérieure à la vitesse de propagation de la flamme, et ceci a pour effet de provoquer d'importants rejets de gaz polluants, notamment d'oxydes d'azote (NOx) et de monoxyde de carbone (CO).

Au regard des inconvénients précités, la gamme des puissances utilisables pour un brûleur donné est donc assez réduite.

Le second type de brûleur connu consiste en une tôle d'acier perforée, revêtue d'une couche de fibres en fil d'acier inoxydable, disposée sur la surface extérieure de la tôle perforée. Cette couche de fibres mesure de l'ordre de 1 mm à 2 mm d'épaisseur et joue un rôle d'accroche-flamme assez performant, ainsi qu'un rôle d'isolant thermique pour réduire la montée en température de la tôle perforée et ainsi réduire les risques de rentrée de flamme.

Ce type de brûleur autorise une plage de variation de puissance plus importante que le premier type de brûleur, c'est-à-dire de l'ordre de 1 à 5, voire même de 1 à 10, selon la texture de la fibre d'acier utilisée. Toutefois, cette fibre d'acier est coûteuse, ce qui renchérit le coût total du brûleur. Le document FR 2026995 divulgue toutes les caractéristiques du préambule de la revendication 1. La présente invention a donc pour but de fournir un brûleur à gaz à combustion de surface, qui résolve les inconvénients précités de l'état de la technique et qui permette notamment d'atteindre simultanément plusieurs objectifs, à savoir :
- un accrochage de flamme très performant mais légèrement décollé du brûleur, afin de réduire la température de sa surface de combustion,
- la possibilité d'être utilisé sur une plage de variation de puissance importante,
- une longévité accrue du brûleur par une réduction importante de sa température de fonctionnement, et ce, à tous les régimes de puissance utilisés,
- un principe de combustion adaptable sur des brûleurs de formes très variées, et de petites comme de très grandes dimensions,
- une diminution très importante des rejets de gaz polluants, et notamment du CO et des NOx, et
- un prix de revient faible, nettement inférieur à celui d'un brûleur comportant un revêtement en fibres d'acier.

A cet effet, l'invention concerne un brûleur à gaz à combustion de surface selon la revendication 1. Conformément à l'invention, ladite tôle comprend une série de déflecteurs d'une pièce avec ladite tôle et faisant saillie sur sa face extérieure, chaque déflecteur s'étendant longitudinalement et latéralement au-dessus de la totalité de la surface d'une fente, chaque déflecteur comprend une partie de guidage du flux de gaz et une partie de jonction à la tôle, ladite partie de guidage étant espacée de la tôle de façon à ménager avec celle-ci au moins une lumière latérale d'éjection de gaz et lesdits déflecteurs sont disposés par paires, de façon que leurs lumières latérales d'éjection de gaz se fassent face.

Grâce à ces caractéristiques de l'invention, le brûleur peut être utilisé à très haute puissance sans décollement de la flamme et inversement à très basse puissance, sans rentrée de flamme, ce qui garantit sa robustesse et sa longévité.

Selon d'autres caractéristiques avantageuses et non limitatives de l'invention, prises seules ou en combinaison :
- chaque déflecteur est conformé de façon que la génératrice de la face intérieure de ladite partie de guidage du flux de gaz soit parallèle au plan de la fente au-dessus de laquelle ce déflecteur s'étend ;
- ledit déflecteur est un pontet constitué d'une languette de tôle présentant une partie centrale et deux extrémités se rattachant aux deux extrémités de la fente au-dessus de laquelle elle s'étend, ladite partie centrale constituant la partie de guidage du flux de gaz et les deux extrémités constituant la partie de jonction à la tôle et deux lumières latérales d'éjection du gaz sont ménagées de part et d'autre dudit pontet ;
- la largeur de chaque pontet est égale à la largeur de la fente au-dessus de laquelle il est disposé ;
- le rapport entre la largeur du pontet et la hauteur de la lumière latérale d'éjection de gaz est au minimum égal à 0,5.
- ledit déflecteur a la forme d'un auvent et comprend une partie longitudinale de préférence plane, de guidage du flux de gaz, reliée à la tôle par l'un de ses côtés longitudinaux.
- ledit déflecteur à la forme d'une ouïe ;
- ladite tôle est en outre percée d'une série d'orifices se prolongeant par des micro-tubes débouchants, qui font saillie sur sa face extérieure et dont l'axe central est normal à la tôle ;
- le rapport entre la hauteur de la partie du micro-tube débouchant qui fait saillie depuis la face extérieure de la tôle et le diamètre intérieur de ce micro-tube est compris entre 0,2 et 2, de préférence est égal à 1 ;
- les fentes et orifices sont regroupés de façon à former des motifs, chaque motif comprenant au moins un orifice prolongé par un micro-tube disposé entre deux fentes surmontées d'un déflecteur ;
- chaque motif comprend deux orifices prolongés chacun d'un micro-tube, disposés entre deux fentes surmontées d'un déflecteur, ces deux fentes étant parallèles à l'axe d'alignement de ces deux orifices ;
- ladite grille de combustion est de forme cylindrique ;
- ladite grille de combustion est de forme circulaire plane, de forme circulaire bombée ou en forme de dièdre.

D'autres caractéristiques et avantages de l'invention apparaîtront de la description qui va maintenant en être faite, en référence aux dessins annexés, qui en représentent, à titre indicatif mais non limitatif, plusieurs modes de réalisation possibles.

Sur ces dessins :
- la figure 1 est une vue de dessus d'une partie de la grille de combustion du brûleur conforme à l'invention,
- les figures 2, 3 et 4 sont des vues en coupe de cette même grille de combustion, prises respectivement selon les plans de coupe II-II, III-III et IV-IV, de la figure 1, les figures 3 et 4 étant à une échelle agrandie,
- la figure 5 est un schéma représentant le principe d'accrochage de la flamme à la surface de la grille du brûleur,
- les figures 6, 7 sont des vues respectivement en perspective et en coupe selon le plan de coupe VII-VII de la figure 6, d'un deuxième mode de réalisation des orifices ménagés dans la grille de combustion selon l'invention, la figure 7 étant à une échelle agrandie,
- la figure 8 est une vue en perspective d'un troisième mode de réalisation des orifices ménagés dans la grille de combustion selon l'invention,
- les figures 9 à 11 représentent différentes variantes de réalisation de la grille de combustion, respectivement de forme cylindrique, de forme circulaire plane et en forme de dièdre à pointe arrondie, et
- la figure 12 est un graphique représentant les émissions de monoxyde de carbone (CO) en fonction de la puissance de gaz P du brûleur, pour un brûleur de l'état de la technique et un conforme à l'invention.

Un premier mode de réalisation d'un brûleur à gaz conforme à l'invention va maintenant être décrit en faisant référence aux figures 1 à 4.

Ce brûleur comprend une grille de combustion. Il est raccordé à des moyens non représentés, par exemple un ventilateur, appropriés pour amener un mélange air/gaz, par exemple air/gaz naturel, sous pression, du côté intérieur du brûleur. Le mélange gazeux traverse les orifices de la grille et la combustion est initiée sur sa surface extérieure grâce à un système d'allumage connu de l'homme du métier.

Cette grille de combustion est constituée d'une tôle 1 réalisée en métal, par exemple en acier inoxydable, ou en matériau réfractaire. Ces faces intérieure et extérieure sont référencées respectivement 11 et 12.

Cette tôle 1 est percée d'une série de fentes 2, de forme générale rectangulaire, chaque fente 2 comprenant deux bords longitudinaux 23, 24.

Chaque fente 2 est surmontée d'un pontet 3 ou "petit pont", qui est d'une pièce (c'est-à-dire venu de matière) avec ladite tôle 1 et qui fait saillie à la surface extérieure 12 de celle-ci.

Comme cela sera décrit plus en détail ultérieurement, le pontet 3, joue un rôle de déflecteur pour le gaz traversant la tôle 1.

Chaque pontet 3 est constitué d'une languette de tôle incurvée ou conformé de façon que sa concavité soit orientée vers la fente 2. Le pontet présente une partie centrale 30 et deux extrémités 31, 32 qui se rattachent respectivement aux deux extrémités 21 et 22 de la fente 2 au-dessus de laquelle ce pontet s'étend longitudinalement et latéralement. La partie centrale 30 constitue une partie de guidage du flux de gaz et les extrémités 31, 32, une partie de jonction à la tôle 1.

De préférence, les fentes 2 sont réalisées en utilisant des poinçons de découpe appropriés, non représentés sur les figures à des fins de simplification.

De préférence, la largeur L1 du pontet 3 est égale à la largeur L2 de la fente 2 au-dessus de laquelle il est disposé, (voir figure 3).

La course du poinçon de découpe définit la hauteur H2 d'un espace 4, ménagé entre le pontet 3, (plus précisément sa partie centrale 30) et la fente 2.

L'écartement entre le pontet 3 et la face extérieure 12 de la tôle 1 située à proximité du pontet permet de définir deux lumières 40 et 40', dites "lumières latérales d'éjection de gaz", de part et d'autre de l'espace 4 (voir figure 3).

Ces lumières latérales d'éjection de gaz 40 et 40' s'étendent respectivement dans des plans P1 et P2 qui sont parallèles entre eux et par ailleurs perpendiculaires au plan P3 de la fente 2. Dans la suite de la description et des revendications, ce plan P3 de la fente 2 est pris au niveau de la face extérieure 12 de la tôle 1.

De façon avantageuse, et comme cela apparaît mieux sur la figure 1, les pontets 3 sont tous de même longueur et sont disposés parallèlement les uns aux autres et alignés selon un axe médian **Y-Y'** qui leur est perpendiculaire.

Les différents pontets 3 sont donc disposés sous forme de lignes 81 ou rangées, (horizontales sur la figure 1).

Les pontets 3 sont disposés par paires dont les lumières latérales 40, 40' se font face.

De préférence également, les pontets 3 de lignes 81 différentes sont alignés selon un axe longitudinal **X1-X'1** ou **X2-X'2** perpendiculaire à **Y-Y',** de façon à définir une colonne de pontets 82, (verticale sur la figure 1).

De façon avantageuse mais non obligatoire, les pontets 3 sont disposés selon un écartement constant E1 et E2 (E1 = E2).

Selon une variante simplifiée de l'invention, la tôle 1 n'est munie que de fentes 2 et de pontets 3. Toutefois, de façon avantageuse, un autre type de perforations de géométrie particulière est également pratiqué sur l'ensemble de la tôle1.

Il s'agit d'orifices 5 se prolongeant par des micro-tubes débouchants 6 qui font saillie sur la face extérieure 12 de la tôle 1.

De préférence, ces orifices 5 sont circulaires et les micro-tubes 6 sont cylindriques, de sorte qu'ils présentent un axe central ou axe de révolution **Z-Z'** perpendiculaire à la tôle 1 (voir notamment figures 3 et 4).

Les micro-tubes 6 débouchants constituent ainsi des micro-injecteurs de gaz. Ces micro-tubes 6 ont pour effet d'augmenter considérablement l'épaisseur de la tôle 1 à l'endroit où ils sont formés.

Les orifices 5 et les micro-tubes 6 sont obtenus par exemple par emboutissage, ce qui a pour effet d'étirer la matière de la tôle.

De ce fait, le diamètre extérieur D1 de la base de ces micro-tubes 6 au niveau de leur interface avec la face extérieure 12 de la tôle 1 est plus important que leur diamètre extérieur au sommet D2. L'épaisseur de la paroi du micro-tube est donc tronconique.

Les fentes/pontets et les orifices/micro-tubes peuvent être disposés et regroupés sur la tôle 1, de façon à former différents motifs 7.

Selon une variante de réalisation préférentielle de l'invention représentée sur la figure 1, les micro-tubes 6 sont groupés par paires et sont alignés deux à deux le long d'un axe **X-X',** tandis qu'une fente 2 et un pontet 3 sont disposés de part et d'autre de cette paire d'orifices 5/micro-tubes 6, de façon que leurs axes longitudinaux **X1-X'1** ou **X2-X'2** soient parallèles à l'axe **X-X'.**

On pourrait également n'avoir qu'un seul micro-tube 6 ou plus de deux entre les deux pontets 3.

De plus, ces motifs 7 peuvent être disposés et répétés sur la tôle 1, de façon que l'écartement E1 entre les axes longitudinaux **X1-X'1** et **X2-X'2** respectivement des pontets gauche 3a et droite 3b d'un premier motif 7, soit égal à l'écartement E2 entre l'axe longitudinal **X2-X'2** du pontet droit 3b de ce motif 7 et l'axe longitudinal **X1-X'1** du pontet gauche 3a d'un deuxième motif 7' voisin et situé à la droite du premier motif 7. En d'autres termes, l'écartement E3 entre deux axes **X-X'** d'alignement de micro-tubes 6 est le double de la valeur de l'écartement E1 entre deux pontets gauche 3a et droit 3b d'une même paire. Cette caractéristique n'est pas obligatoire.

Dans l'exemple représenté sur la figure 1, on constate qu'il n'y a pas d'orifices 5 et de micro-tubes 6 entre le pontet droit 3b d'un premier motif 7 et le pontet gauche 3a du motif voisin 7'. En d'autres termes, le long d'un axe **X3-X'3** parallèle à **X2-X'2,** il n'y a pas d'orifices de sortie de gaz. Une telle disposition permet ainsi d'augmenter le débit de gaz dans la partie du brûleur présentant les motifs 7 ou 7' et inversement de ménager des zones d'axes X3-X'3 où il y a peu de sortie de gaz.

Toutefois, comme on peut le voir sur la figure 10 qui représente un exemple de réalisation dans lequel le brûleur est de forme cylindrique, il est également possible de prévoir des paires d'orifices 5/micro-tubes 6 entre la totalité des pontets 3. On obtient ainsi une zone ou rangée 81' à fort coefficient de transparence, par opposition aux rangées 81 à faible coefficient de transparence où les orifices 5 et les micro-tubes 6 sont absents des lignes **X3-X'3.** Ces rangées avec des différences de coefficient de transparence peuvent être alternées de manières différentes. Le coefficient de transparence désigne le ratio entre l'aire totale des orifices et l'aire totale de la tôle 1.

D'autres variantes de réalisation sont également envisageables. Par exemple, la figure 11 représente le cas d'un brûleur de surface plane circulaire. Dans ce cas, les différentes rangées 81, voire 81' de motifs 7 sont alignées parallèlement les unes aux autres. Toutefois, il serait également possible de prévoir une disposition radiale, selon laquelle les différents axes **X-X', X1-X'1, X2-X'2** et **X3-X'3** seraient radiaux et concourants au centre du brûleur circulaire.

On notera que les proportions dimensionnelles des fentes, pontets, orifices et micro-injecteurs jouent un rôle dans le résultat recherché d'amélioration de la performance de la combustion.

Ainsi, de préférence le rapport L1/H2 est au minimum égal à 0,5. De préférence également, le rapport H3/D est compris entre 0,2 et 2, de préférence encore égal à 1.

D'autres modes de réalisation des déflecteurs, autres que les pontets 3, vont maintenant être décrits en liaison avec les figures 6 à 8.

Selon un premier mode de réalisation représenté sur la figure 6, le déflecteur référencé 3' présente la forme générale d'un "auvent" et comprend une partie longitudinale 30' de préférence plane qui s'étend longitudinalement au-dessus de la totalité de la longueur de la fente 2 et qui permet de guider le flux de gaz. Elle est reliée, le long de l'un de ses côtés longitudinaux, à la tôle 1 avec laquelle elle est venu de matière, par une partie cintrée 33'.

Un espace 4' est ménagé entre la partie 30' et la fente 2 et il y a une seule lumière latérale d'éjection de gaz 41 entre la partie 30' et la tôle 1.

Ces deux déflecteurs 3' sont disposés l'un en face de l'autre, de façon que leurs lumières 41 respectives soient en regard l'une de l'autre. Lorsque les micro-tubes 6 sont présents, les deux déflecteurs 3' sont en outre avantageusement parallèles à l'axe **X-X'** d'alignement desdits micro-tubes.

Selon une seconde variante de réalisation représentée sur la figure 9, le déflecteur présente la forme d'une "ouïe" 3", qui diffère simplement de l'auvent 3' par la forme en arc de cercle de sa partie de jonction 33" à la tôle 1.

Enfin, on notera que quels que soient la technique et/ou le mode de réalisation du ou des déflecteur(s) 3, 3', 3", ceux-ci recouvrent la totalité de la surface de la fente 2.

La vue de la figure 1 représente uniquement une portion de la tôle 1, en vue de dessus, donc à plat. Toutefois, le brûleur formé à partir de cette tôle peut présenter différentes formes géométriques.

Selon une variante de réalisation préférentielle représentée sur la figure 9, la grille de combustion du brûleur a une forme cylindrique ; sa face supérieure est obturée par un disque et sa paroi latérale présente les motifs de perforation 7, 7' précédemment décrits. On notera qu'il serait également possible de ne prévoir ces motifs que sur une portion d'arc-de-cercle de ce cylindre.

Avantageusement, les axes **X1-X'1** et **X2-X'2** des pontets (et donc des fentes 2) sont parallèles à l'axe de révolution du brûleur cylindrique.

La figure 10 représente un brûleur dont la grille de combustion est circulaire et plane. Bien que cela ne soit pas représenté, cette grille peut également être légèrement bombée, de sorte que sa surface extérieure est convexe, sa concavité étant orientée vers l'arrivée du gaz (vers le bas de la figure 10).

Enfin, comme représenté comme sur la figure 11, la tôle 1 peut être cintrée longitudinalement en forme de dièdre, de façon à présenter une section droite sensiblement triangulaire à pointe supérieure arrondie.

Le fonctionnement du brûleur conforme à l'invention est le suivant.

Comme on peut le voir sur les figures 3 et 5, la sortie du gaz au travers d'un orifice 5 et du micro-tube 6 s'effectue selon une direction perpendiculaire au plan de la tôle et donc à sa face extérieure 12 (flèche F3).

Par ailleurs, le gaz qui sort de la fente 2 perpendiculairement au plan de la tôle 1 vient buter contre le déflecteur, plus précisément contre sa partie centrale 30 de guidage du flux de gaz, qui s'étend au-dessus de la totalité de la surface de cette fente, de sorte qu'il ne peut s'échapper perpendiculairement à la tôle 1.

La sortie du gaz s'effectue de ce fait de part et d'autre des pontets 3, à travers les lumières latérales d'éjection de gaz 40 et 40'.

Au travers de la lumière 40 devant laquelle il n'y a pas de micro-tube 6, cette sortie de gaz s'effectue parallèlement à la face extérieure 12 de la tôle 1 (flèche F1), voire tangentiellement si la tôle 1 est incurvée, (cas d'un brûleur cylindrique). Cette sortie de gaz via la lumière latérale d'éjection de gaz 40 s'effectue donc perpendiculairement à l'axe des jets de gaz (flèche F3) issus des micro-tubes 6 voisins, voire quasiment perpendiculairement à cette direction F3 si la sortie de gaz est tangentielle.

Par ailleurs, le gaz qui sort de la lumière 40', située devant un micro-tube 6, est également dirigé parallèlement à la face 12 ou tangentiellement à celle-ci, puis lorsqu'il vient frapper le micro-tube 6 est alors renvoyé vers l'extérieur (flèche F2), parallèlement aux jets flèches F3. En outre, et comme cela est visible sur la figure 1, le gaz qui sort de la lumière 40' entre les deux tubes 6 est également dirigé selon la direction des flèches F1.

De préférence, et comme on peut le voir sur la figure 7, la génératrice **G** de la face intérieure 110 de la partie de guidage 30' du déflecteur s'étend parallèlement au plan P3 de la fente 2. Il en est de même pour les autres modes de réalisation du déflecteur.

Ainsi le gaz, qui tend à être dévié selon une direction parallèle à la surface du déflecteur qu'il rencontre, est guidé (flèche F1) parallèlement à la tôle 1 (ou tangentiellement à celle-ci, si elle est incurvée).

La génératrice G pourrait également être quasiment parallèle au plan P3 (faible variation angulaire possible), dès lors que la majeure partie du flux de gaz est guidée comme précité.

La zone de combustion en ligne selon l'axe **X-X'** reçoit non seulement le débit de gaz des paires de micro-tubes 6 mais également le débit de gaz issu des pontets 3 situés de part et d'autre. Cette zone de combustion représentée par la flamme 91 sur la figure 5 est dite "à débit principal".

Elle permet de développer un fort débit par les micro-tubes 6 et les débits additionnels provenant des pontets 3 accentuent l'accrochage de la flamme au sommet des micro-tubes 6 avec une redoutable performance, même pour des plages de débit de gaz très importantes.

De façon avantageuse, ces zones de combustion à débit principal 91 sont alternées avec des zones de combustion 92, dites "à débit secondaire", qui s'étendent le long des axes **X3-X'3** et qui reçoivent simplement le débit de gaz des pontets 3 (flèches F1 sur les figures 1, 3 et 5).

La rencontre face à face de ces deux débits de gaz parallèles ou tangentiels à la paroi de la tôle 1 et qui proviennent des lumières latérales 40 (voir flèches F1), provoque une combustion proche de la face extérieure 12 de la tôle 1, dans une zone exempte de perforations. La base 920 de cette flamme 92 est légèrement décollée de la face 12, car cette face est exempte du fort débit des micro-tubes 6. Par ailleurs, le gaz qui circule du côté de la face intérieure 11 de la grille de combustion 1 contribue à refroidir cette paroi qui ne rougit que faiblement.

Cette distribution bidirectionnelle du gaz (flèches F1 et F3) à la surface de la tôle 1 de la grille de combustion permet de maîtriser parfaitement l'accrochage de la flamme et autorise ainsi une combustion selon une plage de variations de débit (et donc de puissance) extrêmement importante, (supérieure à 40), et ce, sans rentrée de flamme, ni décollement de celle-ci.

Pour une surface de brûleur donnée, le coefficient de transparence joue un rôle important dans le comportement de la combustion qui est obtenue, en fonction du débit de gaz pour différentes plages de puissances souhaitées.

Avec les brûleurs de l'état de la technique, plus le coefficient de transparence est important, et plus la puissance maximale sera élevée. Toutefois, la puissance minimale sera également élevée si l'on souhaite éviter des rentrées de flamme. De ce fait, la plage de variation de puissance est réduite pour un brûleur donné.

Au contraire, avec la présente invention, il devient possible d'utiliser le brûleur sur une très large amplitude de variation de puissance.

Le fonctionnement décrit avec les pontets 3 est le même avec les auvents 3' ou les ouïes 3". Ainsi, en l'absence de micro-tubes 6 entre les auvents ou les ouïes, on crée uniquement des zones de combustion à débit secondaire et en présence de ceux-ci, on crée des zones de combustion à débit principal.

A cette excellente performance d'accrochage de la flamme s'ajoute également un très faible taux de pollution avec une émission de monoxyde de carbone CO extrêmement faible.

On se reportera à ce sujet à la courbe de la figure 12, qui représente la quantité d'émission de CO exprimée en ppm par rapport à la puissance du brûleur exprimée en kW, (essais comparatifs effectués à l'aide du gaz de décollement normatif G231, utilisé dans les laboratoires pour les tests de normalisation).

La courbe **C1** a été obtenue avec un brûleur de l'art antérieur, dont la grille de combustion est une tôle perforée qui ne comprenait qu'une série de fentes et d'orifices mais sans pontets et sans micro-tubes. On constate que cette courbe d'émission de CO augmente progressivement lorsque l'on augmente la puissance au-delà de 5 kW et ce, de 5 à 30 kW, confirmant ainsi la dégradation de l'hygiène de la combustion par décollement de la flamme, (la valeur de CO en dessous de 5 kW ne peut pas être estimée car il y a rentrée de flamme).

Inversement, la courbe **C2** représente les résultats obtenus avec le brûleur conforme à l'invention présentant des motifs alternés de doubles micro-tubes et de doubles pontets, avec les dimensions préférentielles données précédemment. On constate que l'émission de CO n'évolue que de 0 ppm à 6 ppm pour une plage de variation de puissance de 1 à 30 kW. D'autres tests effectués sur les NOx montrent que ceux-ci sont réduits de moitié avec le bruleur selon l'invention.

Ces résultats montrent nettement l'excellente performance d'accrochage de la flamme et d'hygiène de la combustion qui en résulte.

Une application particulière de ce type de brûleur concerne les échangeurs de chaleur, et notamment ceux des chaudières domestiques et industrielles. Il est possible de faire fonctionner le brûleur conforme à l'invention à basse puissance, par exemple pour la production de l'eau de chauffage nécessaire au chauffage central d'une maison bien isolée, et ponctuellement de le faire fonctionner à des puissances très importantes, en cas de demande d'eau chaude sanitaire, à production dite "instantanée".

D'autres applications diverses et variées de ce brûleur sont envisageables. A titre purement illustratif, on peut l'utiliser, par exemple, dans les lignes de fabrication du verre et de ses traitements thermiques ou bien dans la cuisson par combustion de surface utilisée dans des usines d'agroalimentaire.

## Revendications

1. Brûleur à gaz à combustion de surface comprenant une tôle (1) en métal ou en matériau réfractaire, à la surface de laquelle a lieu la combustion, cette tôle (1) étant percée d'une série de fentes (2), et comprenant une série de déflecteurs (3, 3a, 3b, 3', 3") faisant saillie sur la face extérieure (12) de ladite tôle, chaque déflecteur (3, 3a, 3b, 3', 3") comprenant une partie de guidage (30, 30') du flux de gaz et une partie (31,32, 33', 33") de jonction à la tôle (1), ladite partie de guidage (30, 30') étant espacée de la tôle (1) de façon à ménager avec celle-ci au moins une lumière latérale d'éjection de gaz (40, 40', 41), lesdits déflecteurs (3, 3a, 3b, 3', 3") étant disposés par paires, de façon que leurs lumières latérales d'éjection de gaz (40, 40', 41) se fassent face et chaque déflecteur (3, 3a, 3b, 3', 3") s'étendant longitudinalement et latéralement au-dessus de la totalité de la surface d'une fente **caractérisé en ce que** lesdits déflecteurs (3, 3a, 3b, 3', 3") sont d'une pièce avec ladite tôle (1), et **en ce que** ladite tôle (1) est en outre percée d'une série d'orifices (5) se prolongeant par des micro-tubes débouchants (6), qui font saillie sur sa face extérieure (12) et dont l'axe central **(Z-Z')** est normal à la tôle.

2. Brûleur à gaz selon la revendication 1, **caractérisé en ce que** chaque déflecteur (3, 3a, 3b, 3', 3") est conformé de façon que la génératrice (G) de la face intérieure (110) de ladite partie de guidage (30, 30') du flux de gaz soit parallèle au plan (P3) de la fente (2) au-dessus de laquelle ce déflecteur s'étend.

3. Brûleur à gaz selon l'une des revendications précédentes, **caractérisé en ce que** ledit déflecteur est un pontet (3, 3a, 3b), constitué d'une languette de tôle présentant une partie centrale (30) et deux extrémités (31, 32) se rattachant aux deux extrémités (21, 22) de la fente (2) au-dessus de laquelle elle s'étend, ladite partie centrale (30) constituant la partie de guidage du flux de gaz et les deux extrémités (31, 32) constituant la partie de jonction à la tôle (1) et **en ce que** deux lumières latérales d'éjection du gaz (40, 40') sont ménagées de part et d'autre dudit pontet (3, 3a, 3b).

4. Brûleur à gaz selon la revendication 3, **caractérisé en ce que** la largeur (L1) de chaque pontet (3, 3a, 3b) est égale à la largeur (L2) de la fente (2) au-dessus de laquelle il est disposé.

5. Brûleur à gaz selon la revendication 3 ou 4, **caractérisé en ce que** le rapport (L1/H2) entre la largeur (L1) du pontet (3, 3a, 3b) et la hauteur (H2) de la lumière latérale d'éjection de gaz (40, 40') est au minimum égal à 0,5.

6. Brûleur selon la revendication 1 ou 2, **caractérisé en ce que** ledit déflecteur (3') a la forme d'un auvent et comprend une partie longitudinale (30') de préférence plane, de guidage du flux de gaz, reliée à la tôle (1) par l'un de ses côtés longitudinaux.

7. Brûleur selon la revendication 1 ou 2, **caractérisé en ce que** ledit déflecteur (3") a la forme d'une ouïe.

8. Brûleur à gaz selon la revendication 1, **caractérisé en ce que** le rapport entre la hauteur (H3) de la partie du micro-tube débouchant (6) qui fait saillie depuis la face extérieure de la tôle (1) et le diamètre intérieur (D) de ce micro-tube est compris entre 0,2 et 2, de préférence égal à 1.

9. Brûleur à gaz selon la revendication 1 ou 8, **caractérisé en ce qu'**il comprend des motifs (7, 7') regroupant les fentes (2) et les orifices (5), chaque motif (7, 7') comprenant au moins un orifice (5) prolongé par un micro-tube (6) disposé entre deux fentes (2) surmontées d'un déflecteur (3, 3a, 3b, 3', 3").

10. Brûleur à gaz selon la revendication 9, **caractérisé en ce que** chaque motif (7, 7') comprend deux orifices (5) prolongés chacun d'un micro-tube (6), disposés entre deux fentes (2) surmontées d'un déflecteur (3, 3a, 3b, 3', 3"), ces deux fentes étant parallèles à l'axe d'alignement **(X-X')** de ces deux orifices (5).

11. Brûleur à gaz selon l'une des revendications précédentes, **caractérisé en ce que** ladite tôle (1) est de forme cylindrique.

12. Brûleur à gaz selon l'une des revendications 1 à 10, **caractérisé en ce que** ladite tôle (1) est de forme circulaire plane, de forme circulaire bombée ou en forme de dièdre.

## Patentansprüche

1. Gasbrenner mit Oberflächenverbrennung, umfassend ein Blech (1) aus Metall oder einem feuerfesten Material, an dessen Oberfläche die Verbrennung stattfindet, wobei dieses Blech (1) von einer Reihe von Schlitzen (2) durchbrochen ist und eine Reihe von Leitblechen (3, 3a, 3b, 3', 3") umfasst, die auf der Außenseite (12) des Blechs vorstehen, wobei jedes Leitblech (3, 3a, 3b, 3', 3") einen Teil (30, 30') zum Führen des Gasflusses und einen Teil (31, 32, 33', 33") zur Verbindung mit dem Blech (1) umfasst, wobei der Führungsteil (30, 30') von dem Blech (1) derart beabstandet ist, dass er damit mindestens ein seitliches Loch (40, 40', 41) zum Ausstoßen von Gas ausbildet, wobei die Leitbleche (3, 3a, 3b, 3', 3") paarweise angeordnet sind, so dass sich ihre seitlichen Gasausstoßlöcher (40, 40', 41) gegenüberstehen und sich jedes Leitblech (3, 3a, 3b, 3', 3") länglich und seitlich über der gesamten Oberfläche eines Schlitzes erstreckt, **dadurch gekennzeichnet, dass** die Leitbleche (3, 3a, 3b, 3', 3") mit dem Blech (1) einstückig sind, und dass das Blech (1) ferner von einer Reihe von Öffnungen (5) durchbrochen ist, die durch ausmündende Mikroröhren (6) verlängert werden, die auf seiner Außenseite (12) vorstehen und deren mittlere Achse (Z-Z') zu dem Blech senkrecht steht.

2. Gasbrenner nach Anspruch 1, **dadurch gekennzeichnet, dass** jedes Umlenkblech (3, 3a, 3b, 3', 3") derart ausgestaltet ist, dass die Mantellinie (G) der Innenseite (110) des Führungsteils (30, 30') des Gasflusses zu der Ebene (P3) des Schlitzes (2), über der sich diese Leitblech erstreckt, parallel ist.

3. Gasbrenner nach einem der vorhergehenden Ansprüche, **dadurch gekennzeichnet, dass** das Leitblech ein Steg (3, 3a, 3b) ist, der aus einer Blechleiste besteht, die einen mittleren Teil (30) und zwei Enden (31, 32) aufweist, die an den beiden Enden (21, 22) des Schlitzes (2) ansetzen, über dem er sich erstreckt, wobei der mittlere Teil (30) den Gasflussführungsteil bildet und die beiden Enden (31, 32) den Blechverbindungsteil (1) bilden, und dass die beiden seitlichen Gasausstoßlöcher (40, 40') auf beiden Seiten des Stegs (3, 3a, 3b) ausgebildet sind.

4. Gasbrenner nach Anspruch 3, **dadurch gekennzeichnet, dass** die Breite (L1) jedes Stegs (3, 3a, 3b) gleich der Breite (L2) des Schlitzes (2) ist, über dem er angeordnet ist.

5. Gasbrenner nach Anspruch 3 oder 4, **dadurch gekennzeichnet, dass** das Verhältnis (L1/H2) zwischen der Breite (L1) des Stegs (3, 3a, 3b) und der Höhe (H2) des seitlichen Gasausstoßlochs (40, 40') mindestens gleich 0,5 ist.

6. Brenner nach Anspruch 1 oder 2, **dadurch gekennzeichnet, dass** das Leitblech (3') die Form eines Vorsprungs aufweist und einen bevorzugt ebenen Längsteil (30') zum Führen des Gasflusses umfasst, der über eine seiner Längsseiten mit dem Blech (1) verbunden ist.

7. Brenner nach Anspruch 1 oder 2, **dadurch gekennzeichnet, dass** das Leitblech (3") die Form einer Einlassöffnung aufweist.

8. Gasbrenner nach Anspruch 1, **dadurch gekennzeichnet, dass** das Verhältnis zwischen der Höhe (H3) des Teils der ausmündenden Mikroröhre (6), die von der Außenseite des Blechs (1) vorsteht, und dem Innendurchmesser (D) dieser Mikroröhre zwischen 0,2 und 2 liegt und bevorzugt gleich 1 ist.

9. Gasbrenner nach Anspruch 1 oder 8, **dadurch gekennzeichnet, dass** er Muster (7, 7') umfasst, welche die Schlitze (2) und Öffnungen (5) zusammenfassen, wobei jedes Muster (7, 7') mindestens eine Öffnung (5) umfasst, die durch eine Mikroröhre (6) verlängert wird, die zwischen zwei Schlitzen (2) angeordnet ist, die von einem Leitblech (3, 3a, 3b, 3', 3") überragt werden.

10. Gasbrenner nach Anspruch 9, **dadurch gekennzeichnet, dass** jedes Muster (7, 7') zwei Öffnungen (5) umfasst, die jeweils durch eine Mikroröhre (6) verlängert werden, die zwischen zwei Schlitzen (2) angeordnet sind, die von einem Leitblech (3, 3a, 3b, 3', 3") überragt werden, wobei diese Schlitze zur Ausrichtungsachse (X-X') dieser beiden Öffnungen (5) parallel sind.

11. Gasbrenner nach einem der vorhergehenden Ansprüche, **dadurch gekennzeichnet, dass** das Blech (1) zylindrisch ist.

12. Gasbrenner nach einem der Ansprüche 1 bis 10, **dadurch gekennzeichnet, dass** das Blech (1) eine ebene Kreisform, eine gewölbte Kreisform oder eine zweiflächige Form aufweist.

## Claims

1. A surface combustion gas burner including a sheet (1) made of metal or refractory material, to the surface thereof the combustion occurs, this sheet (1) being perforated with a series of slits (2) and including a series of deflectors (3, 3a, 3b, 3', 3") protruding from the outer face (12) of said sheet, each deflector (3, 3a, 3b, 3', 3") including a gas flow guiding part (30, 30') and a part (31, 32, 33', 33") connecting it to the sheet (1), said guiding part (30, 30') being spaced away from the sheet (1) so as to form with it at least one lateral gas ejection opening (40, 40', 41), and in that said deflectors (3, 3a, 3b, 3', 3") are arranged in pairs, so that their lateral gas ejection openings (40, 40', 41) face one another, and each deflector (3, 3a, 3b, 3', 3") extending longitudinally and laterally above the totality of the surface of a slit (2), **characterized in that** said deflectors (3, 3a, 3b, 3' 3") are formed integrally with said sheet and **in that** said sheet (1) is further perforated with a series of ports (5) extending into discharging micro-tubes (6), which protrude from its outer face (12) and the central axis whereof (Z-Z') is perpendicular to the sheet.

2. The gas burner according to Claim 1, **characterized in that** each deflector (3, 3a, 3b, 3', 3") is shaped so that the generatrix (G) of the inner face (110) of said gas flow guiding part (30, 30') is parallel to the plane (P3) of the slit (2) above which this deflector extends.

3. The gas burner according to one of the preceding claims, **characterized in that** said deflector is a bridge (3, 3a, 3b) consisting of a strip of sheet metal having a central part (30) and two ends (31, 32) attached to the two ends (21, 22) of the slit (2) above which it extends, said central part (30) constituting the gas flow guiding part and the two ends (31, 32) constituting the part connecting to the sheet (1), and **in that** two lateral gas ejection openings (40, 40') are formed on either side of said bridge (3, 3a, 3b).

4. The gas burner according to Claim 3, **characterized in that** the width (L1) of each bridge (3, 3a, 3b) is equal to the width (L2) of the slit (2) above which it is positioned.

5. The gas burner according to Claim 3 or 4, **characterized in that** the ratio (L1/H2) of the width (L1) of the bridge (3, 3a, 3b) to the height (H2) of the lateral gas ejection opening (40, 40') is at least equal to 0.5.

6. The burner according to Claim 1 or 2, **characterized in that** said deflector (3') has the shape of a hood and includes a longitudinal part (30'), preferably flat, for guiding the gas flow, connected to the sheet (1) by one of its longitudinal sides.

7. The burner according to Claim 1 or 2, **characterized in that** said deflector (3") has the shape of a gill.

8. The gas burner according to Claim 1, **characterized in that** the ratio of the height (H3) of the portion of the discharging micro-tube (6) protruding from the outer face of the sheet (1) and the inner diameter (D) of this micro-tube is comprised between 0.2 and 2, and preferably is equal to 1.

9. The gas burner according to Claim 1 or 8, **characterized in that** it includes patterns (7, 7') grouping the slits (2) and ports (5), each pattern (7, 7') including at least one port (5) extending into a micro-tube (6) positioned between two slits (2) capped by a deflector (3, 3a, 3b, 3', 3").

10. The gas burner according to Claim 9, **characterized in that** each pattern (7, 7') includes two ports (5) each extending into a micro-tube (6), positioned between two slits (2) capped by a deflector (3, 3a, 3b, 3', 3"), these two slits being parallel to the axis of alignment (X-X') of these two ports (5).

11. The gas burner according to one of the preceding claims, **characterized in that** said combustion grid (1) has a cylindrical shape.

12. The gas burner according to one of Claims 1 to 10, **characterized in that** said combustion grid (1) is of flat circular shape, of domed circular shape or of a dihedral shape.
